# EUROPÄISCHE PATENTSCHRIFT

(11) **EP 4 590 156 B1**
(45) Veröffentlichungstag und Bekanntmachung des Hinweises auf die Patenterteilung: **01.07.2026**
(21) Anmeldenummer: 23773252.4
(22) Anmeldetag: 19.09.2023
(51) Int. Cl.: A47B 49/00

(54) **TRANSLATIONS-ROTATIONS-BESCHLAG UND MÖBEL- ODER HAUSHALTSGERÄTEELEMENT**
TRANSLATION ROTARY BRACKET AND FURNITURE OR HOUSEHOLD APPLIANCE ELEMENT
FERRURE POUR ROTATION ET TRANSLATION POUR ÉLÉMENT DE MEUBLE OU D'ÉLECTROMÉNAGER

(30) Priorität: 20.09.2022 DE 102022124143
(43) Veröffentlichungstag der Anmeldung: 30.07.2025
(73) Patentinhaber: Paul Hettich GmbH & Co. KG, 32278 Kirchlengern (DE)
(72) Erfinder: BAUERRICHTER, Frank, 32584 Löhne (DE); MONTECCHIO, Andreas, 32105 Bad Salzuflen (DE); LIMBERG, Guido, 32108 Bad Salzuflen (DE); KOPTIK, Christian, 33335 Gütersloh (DE); KRÜGER, David, 30451 Hannover (DE); KLÜTER, Sören, 32547 Bad Oeynhausen (DE); VISCHER, Niklas, 32049 Herford (DE)
(74) Vertreter: Dantz, Jan Henning
(86) Internationale Anmeldenummer: PCT/EP2023/075753
(87) Internationale Veröffentlichungsnummer: WO 2024/061874

(56) Entgegenhaltungen:
- WO-A1-2006/039729
- DE-A1- 102019 109 866

## Beschreibung

Die vorliegende Erfindung betrifft einen Translations-Rotations-Beschlag gemäß dem Oberbegriff des Anspruchs 1 sowie ein Möbel- oder Haushaltsgeräteelement.

Gattungsgemäße Translations-Rotations-Beschläge sind beispielsweise aus der DE 10 2019 109 866 A1 bekannt und dienen insbesondere der gleichzeitigen translatorischen und rotatorischen Bewegung eines ersten Korpus relativ zu einem Korpus, beispielsweise in Gestalt einer in einem Möbelkorpus aufgenommenen Ablage.

Der dort beschriebene Translations-Rotationsbeschlag hat sich in der Praxis bewährt. Das Anbringen der Beschlagplatten des Translations-Rotations-Beschlages an dem ersten bzw. dem zweiten Korpus muss dabei sehr exakt ausgeführt werden, um innerhalb des zur Verfügung stehenden Bauraums eine kollisionsfreie Bewegung des zweiten Korpus relativ zum ersten Korpus zu gewährleisten und darüber hinaus bei Anordnung von zwei oder mehr solcher über einen Translations-Rotations-Beschlag geführten Korpen ein exaktes Fugenbild zu gewährleisten.

Aus der WO 2006/039729 A1 ist eine Halte- und Einstellvorrichtung für bewegbare Möbelteile bekannt, bei der eine Klappe eines Oberschrankes über einen längenverstellbaren Stellarmhebel in einer translatorisch-rotatorischen Bewegung bewegbar ist. Der Stellarmhebel ist über eine Beschlagplatte an der Klappe gehalten. Die Beschlagplatte ist in vertikaler Richtung verschiebbar an der Klappe befestigt.

Aufgabe der vorliegenden Erfindung ist es, einen Translations-Rotations-Beschlag bereitzustellen, mit dem die Ausrichtung in der horizontalen Ebene in einfacher Weise auch nachträglich noch ermöglicht ist.

Diese Aufgabe wird durch einen Translations-Rotations-Beschlag mit den Merkmalen des Anspruchs 1 gelöst.

Ein erfindungsgemäßer Translations-Rotations-Beschlag zur zumindest teilweise zwangsgeführten gleichzeitigen Translations-Rotations-Bewegung eines ersten Korpus relativ zu einem zweiten Korpus in einer von zwei möglichen entgegengesetzten Drehrichtungen und in einer vorbestimmten Translationsrichtung weist eine mit dem ersten Korpus gekoppelte erste Beschlagplatte und eine mit dem zweiten Korpus gekoppelte, gleichzeitig translatorisch und rotatorisch zur ersten Beschlagplatte bewegbare zweite Beschlagplatte auf. An der der ersten Beschlagplatte ist wenigstens eine verschiebbar festgelegte Verstellanordnung zur unabhängigen Ausrichtung der ersten Beschlagplatte relativ zum ersten Korpus in zwei senkrecht zueinander stehenden Stellrichtungen in der Ebene der Translations-Rotations-Bewegung des ersten Korpus relativ zum zweiten Korpus um ein begrenztes Verstellmaß vorgesehen.

Mit einer solchen verschiebbar festgelegten Verstellanordnung ist in einfacher Weise auch nach Einbau des Translations-Rotations-Beschlags zwischen dem ersten und zweiten Korpus eine Ausrichtung in der horizontalen Ebene in einfacher Weise ermöglicht.

Die Verstellanordnung kann dabei unterschiedlich ausgebildet sein.

So weist die Verstellanordnung gemäß einer vorteilhaften Ausführungsvariante ein in der ersten Stellrichtung verschiebbar am ersten Korpus gehaltenes Schiebeelement auf, das in der zweiten Stellrichtung verschiebbar an der ersten Beschlagplatte gehalten ist. Die Verstellanordnung weist des Weiteren wenigstens zwei Stelleinheiten zur Einstellung der ersten Beschlagplatte in der ersten Stellrichtung und der zweiten Stellrichtung auf.

Gemäß einer bevorzugten Weiterbildung ist das Schiebeelement als Basisplatte mit mehreren in der ersten Stellrichtung ausgerichteten ersten Langlöchern und mehreren in der zweiten Stellrichtung ausgerichteten zweiten Langlöchern ausgebildet, wobei durch die ersten Langlöcher hindurch am ersten Korpus befestigte erste Halteelemente und durch die zweiten Langlöcher hindurch an der ersten Beschlagplatte befestigte zweite Halteelemente geführt sind, die insbesondere als Bolzen oder Schrauben ausgebildet sind.

Mit einem solchen als Basisplatte ausgebildeten Schiebeelement kann die erste Beschlagplatte in einfacher Weise zum einen zusammen mit der Basisplatte relativ zum ersten Korpus in einer ersten Stellrichtung verstellt werden und relativ zur Basisplatte selbst in der zweiten Stellrichtung verstellt werden.

Die Basisplatte weist gemäß einer bevorzugten Weiterbildung einen mit der ersten Stelleinheit in Wirkverbindung stehenden, senkrecht zur ersten Stellrichtung ausgerichteten ersten Kragen mit einer Gewindebohrung und einen mit der zweiten Stelleinheit in Wirkverbindung stehenden, senkrecht zur zweiten Stellrichtung ausgerichteten zweiten Kragen mit einer Gewindebohrung auf, wobei in die Gewindebohrung des ersten Kragens eine am ersten Korpus ortsfest gehaltene erste Stellschraube und in die Gewindebohrung des zweiten Kragens eine an der ersten Beschlagplatte ortsfest gehaltene zweite Stellschraube aufgenommen ist.

Zur vertikalen Fixierung des Translations-Rotations-Beschlages an dem ersten Korpus weist die Verstellanordnung gemäß einer weiteren bevorzugten Ausführungsvariante einen ersten Halter und einen zweiten Halter auf, die zwischen der Basisplatte und der ersten Beschlagplatte positioniert sind und der verschiebbaren Halterung der Basisplatte an dem ersten Korpus dienen, wobei der erste Halter einen Anschlag zur ortsfesten, aber drehbaren Halterung der ersten Stellschraube aufweist.

Gemäß einer alternativen Ausführungsvariante ist das Schiebeelement als Führungskreuz mit einem in der ersten Stellrichtung ausgerichteten ersten Steg und einem in der zweiten Stellrichtung ausgerichteten zweiten Steg ausgebildet. Der erste Steg ist dabei in einer Nut einer am ersten Korpus befestigten Basisplatte in der ersten Stellrichtung verschiebbar aufgenommen und der zweite Steg in einer Nut einer an der ersten Beschlagplatte befestigten Schiebeplatte geführt.

Gemäß einer bevorzugten Weiterbildung sind die beiden Stelleinheiten ortsfest an der Basisplatte und der Schiebeplatte festgelegt.

Gemäß einer nochmaligen Weiterbildung weisen die Stelleinheiten zwei durch eine jeweilige Stellschraube miteinander verbundene Stellkörper auf, deren Abstand durch Drehen der Stellschraube verstellbar ist.

Die Nut der Schiebeplatte ist dabei zur ersten Beschlagplatte hin mit einer an der Basisplatte befestigten Deckplatte abgedeckt und dadurch insbesondere vor dem Eintrag von Staub oder Schmutz geschützt.

Gemäß einer weiteren alternativen Ausführungsvariante weist die Verstellanordnung zwei in der ersten Stellrichtung verschiebbar am ersten Korpus gehaltene erste L-förmige Schiebeelemente auf sowie zwei in der zweiten Stellrichtung verschiebbar am ersten Korpus gehaltene zweite L-förmige Schiebeelemente, wobei die ersten Schiebeelemente senkrecht zu den zweiten Schiebeelementen ausgerichtet sind.

Auch mit einer solchermaßen ausgebildeten Verstellanordnung ist in einfacher Weise eine Ausrichtung der ersten Beschlagplatte relativ zum ersten Korpus in einfacher Weise ermöglicht.

Nach einer vorteilhaften Weiterbildung dieser Ausführungsvariante sind die Schiebeelemente mit Stellschrauben verschiebbar in am ersten Korpus befestigten Haltelementen aufgenommen.

Die Stellschrauben sind beispielsweise als Exzenterschrauben ausgebildet, die in Langlöcher eines in das jeweilige Haltelement vorstehenden Schenkels der Schiebeelemente vorstehen.

Bei sämtlichen der bislang beschriebenen Ausführungsvarianten von Translations-Rotations-Beschlägen weisen die erste Beschlagplatte und die zweite Beschlagplatte des Translations-Rotations-Beschlages zur gleichzeitigen Translations-Rotations-Bewegung jeweils Laufrillen in einander zugewandten Lagerflächen auf, in denen Wälzkörper geführt sind.

Gemäß einer weiteren alternativen Ausführungsvariante ist das Schiebeelement als Führungskreuz mit einem in der ersten Stellrichtung ausgerichteten ersten Steg und einem in der zweiten Stellrichtung ausgerichteten zweiten Steg ausgebildet, wobei der erste Steg in einer Nut einer am ersten Korpus befestigten Basisplatte in der ersten Stellrichtung verschiebbar aufgenommen ist und der zweite Steg in einer Nut der ersten Beschlagplatte geführt ist.

Diese Ausführungsvariante eignet sich insbesondere für einen Translations-Rotations-Beschlag, bei dem zur gleichzeitigen Translations-Rotations-Bewegung an der ersten Beschlagplatte ein Führungselement angeordnet ist, das in einer an oder in der zweiten Platte angeordneten kurvig verlaufenden Führungsbahn verfahrbar ist. Auch die zuvor beschriebenen Ausführungsvarianten können bei einem Translations-Rotations-Beschlag mit Führungselement und kurvig verlaufender Führungsbahn verwendet werden.

Nach einer bevorzugten Weiterbildung dieser Ausführungsvariante des Translations-Rotations-Beschlages weisen die Stelleinheiten zwei durch eine jeweilige Stellschraube miteinander verbundene Stellkörper auf, deren Abstand durch Drehen der Stellschraube verstellbar ist, wobei ein erster Stellkörper an der ersten Beschlagplatte und ein zweiter Stellkörper an der Basisplatte befestigt ist und die Stellschrauben orthogonal zueinander ausgerichtet sind.

Die Basisplatte und die erste Beschlagplatte weisen gemäß einer weiteren bevorzugten Weiterbildung jeweilige Führungsschlitze zur Aufnahme von die Basisplatte und die erste Beschlagplatte aneinander in einer Richtung senkrecht zur Ebene der Basisplatte fixierenden Nieten auf, die sich in einer der Stellrichtungen erstrecken, wobei jeweils teilweise überlappende Führungsschlitze in unterschiedliche der Stellrichtungen ausgerichtet sind.

Ein erfindungsgemäßes Möbel- oder Haushaltsgeräteelement weist einen ersten Korpus und einen relativ zu diesem bewegbaren zweiten Korpus auf sowie einen Translations-Rotations-Beschlag, mit dem der zweite Korpus relativ zum ersten Korpus in einer vorbestimmten Translationsrichtung und gleichzeitig in einer von zwei möglichen entgegengesetzten Drehrichtungen bewegbar ist, wobei der Translations-Rotations-Beschlag wie oben beschrieben ausgebildet ist.

Nachfolgend werden bevorzugte Ausführungsbeispiele anhand der beiliegenden Zeichnungen näher erläutert.

### Es zeigen:

- Fig. 1: eine schematische isometrische Darstellung eines zwischen einem ersten Korpus und einem zweiten Korpus angeordneten Translations-Rotations-Beschlags,
- Fig. 2: eine isometrische Explosionsdarstellung der in Fig. 1 gezeigten Anordnung,
- Fig. 3: eine isometrische Darstellung der am ersten Korpus festgelegten ersten Beschlagplatte und der ersten Ausführungsvariante einer Verstellanordnung mit als Basisplatte ausgeführtem Schiebeelement,
- Fig. 4: eine Ansicht auf den Translations-Rotations-Beschlag gemäß Fig. 1-3 von dem ausgeblendeten ersten Korpus her,
- Fig. 5a - 5c: Ausschnittsvergrößerungen der Fig. 4 zur Darstellung unterschiedlicher Verstellpositionen des Schiebeelements,
- Fig. 6a- 6d: Seitenansichten auf den Translations-Rotations-Beschlag gemäß Fig. 2-4 zur Darstellung unterschiedlicher Stellpositionen,
- Fig. 7: eine der Fig. 2 entsprechende isometrische Darstellung einer zwischen dem ersten Korpus und dem zweiten Korpus angeordneten alternativen Ausführungsvariante eines Translations-Rotations-Beschlages mit alternativ ausgeführter Verstellanordnung mit als Führungskreuz ausgeführtem Schiebeelement,
- Fig. 8: eine schematische Draufsicht auf die Verstellanordnung gemäß Fig. 7,
- Fig. 9a u. 9b: isometrische Ansichten einer Ausführungsvariante einer Stelleinheit,
- Fig. 10: eine der Fig. 3 entsprechende Darstellung einer an dem ersten Korpus befestigten weiteren Ausführungsvariante eines erfindungsgemäßen Translations-Rotations-Beschlages mit L-förmigen Schiebeelementen als Bestandteil der Verstellanordnung,
- Fig. 11a-c: eine Draufsicht auf die Schiebeelemente, eingeschoben in Aufnahmen an der dem ersten Korpus zugewandten Unterseite der ersten Beschlagplatte in unterschiedlichen Stellpositionen,
- Fig. 12a-12e: Prinzipdarstellungen unterschiedlicher Stellpositionen der L-förmigen Schiebeelemente und die Stellposition einstellenden Stellschrauben,
- Fig. 13a u. 13b: isometrische Darstellung einer Ausführungsvariante mit als Exzenterschrauben ausgebildeten Stellschrauben, die in Langlöcher eines jeweiligen Schenkels der L-förmigen Schiebeelemente eingreifen,
- Fig. 14: eine Draufsicht auf eine nochmals weitere Ausführungsvariante eines erfindungsgemäßen Translations- Rotations-Beschlages mit ebenfalls als Führungskreuz ausgebildetem Schiebeelement,
- Fig. 15: eine der Fig. 2 entsprechende isometrische Darstellung des Translations-Rotations-Beschlages und
- Fig. 16a u. 16b: der Fig. 14 entsprechende Darstellung des Translations-Rotations-Beschlags in unterschiedlichen Einstellpositionen.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Translations-Rotations-Beschlags, der Basisplatte, Halter, Schiebeplatte, Führungskreuz und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 und 7 ist mit dem Bezugszeichen 1 insgesamt ein Möbel- oder Haushaltsgeräteelement 1 bezeichnet, das hier durch einen ersten Korpus 2, einen zweiten Korpus 3 und einen zwischen dem ersten und dem zweiten Korpus angeordneten Translations-Rotations-Beschlag 100 besteht. Der erste Korpus 2 kann dabei, wie in den Figuren 1 und 7 gezeigt, eine Auflageplatte sein oder auch ein Teilstück eines Bodens eines Schrank- oder Regalmöbels. Ein entsprechendes Möbelelement ist beispielsweise in der DE 10 2019 109 866 A1 gezeigt.

Entsprechend kann auch der zweite Korpus 3 als Platte realisiert sein. Denkbar ist aber auch hier die Ausbildung des zweiten Korpus 3 als Regalmöbelelement, das vertikal übereinander mehrere Ablagen oder Ablageflächer aufweist.

Wichtig ist, dass der zweite Korpus 3 relativ zum ersten Korpus 2 in einer teilweise zwangsgeführten gleichzeitigen Translations-Rotations-Bewegung relativ zum ersten Korpus 2 bewegbar ist, und zwar in einer von zwei möglichen entgegengesetzten Drehrichtungen R₁, R₂ sowie in einer vorbestimmten Translationsrichtung A, wie es beispielhaft auch in der eingangs genannten DE 10 2019 109 866 A1 beschrieben ist.

In den Figuren 1-16b sind mehrere Ausführungsvarianten von Translations-Rotations-Beschlägen 100, 200, 300, 400 gezeigt. Sämtlichen dieser Translations-Rotations-Beschläge 100, 200, 300, 400 gemeinsam ist, dass diese eine mit dem ersten Korpus 2 gekoppelte erste Beschlagplatte 110, 210, 310, 410 aufweisen sowie eine mit dem zweiten Korpus 3 gekoppelte zweite Beschlagplatte 120, 220, 420. An der ersten Beschlagplatte 110, 210, 310, 410 ist eine Verstellanordnung verschiebbar festgelegt, die zur unabhängigen Ausrichtung der ersten Beschlagplatte 110, 210, 310, 410 relativ zum ersten Korpus 2 in zwei senkrecht zueinander stehenden Stellrichtungen x, y in der Ebene des ersten Korpus 2, üblicherweise einer horizontalen Ebene, um ein begrenztes Verstellmaß dient.

Eine erste Ausführungsvariante eines Translations-Rotations-Beschlages 100 ist in den Figuren 1-6d dargestellt.

Die beiden Beschlagplatten 110, 120 weisen bei dieser Ausführungsvariante zur gleichzeitigen Translations-Rotations-Bewegung jeweils Laufrillen 112, 122 in einander zugewandten Lagerflächen auf, in denen Wälzkörper 131 geführt sind. Die Wälzkörper 131 sind in der hier gezeigten Ausführungsvariante als Kugeln ausgebildet, die verliergesichert in einem Wälzkörperkäfig 130 aufgenommen sind. Denkbar ist auch eine Ausbildung der Wälzkörper als Kugelrollen mit zylinderförmigem Gehäuse und darin gelagerter Kugel oder dergleichen.

Die vorbestimmte Translationsrichtung A wird zusätzlich zur Gestaltung der Laufrillen 112, 122 durch einen in der zweiten Beschlagplatte 120 ortsfest, aber drehbar gehaltenen Führungszapfen 113 geführt, der auf einem in einer Längsnut der ersten Beschlagplatte 110 geführten Schlitten 114 linear verfahrbar ist.

Die Verstellanordnung, die der exakten Ausrichtung der ersten Beschlagplatte 110 relativ zum ersten Korpus 2 dient, weist ein in der ersten Stellrichtung x verschiebbar am ersten Korpus 2 gehaltenes Schiebeelement auf, das in der zweiten Stellrichtung y verschiebbar an der ersten Beschlagplatte 110 gehalten ist sowie wenigstens zwei Stelleinheiten 4, 5 zur Einstellung der ersten Beschlagplatte 110 in der ersten Stellrichtung x und der zweiten Stellrichtung y.

Bei der in den Figuren 1-6d gezeigten Ausführungsvariante des Translations-Rotations-Beschlages 100 ist das Schiebeelement als Basisplatte 140 ausgebildet. Die Basisplatte 140 weist mehrere in der ersten Stellrichtung x ausgerichtete erste Langlöcher 141 sowie mehrere in der zweiten Stellrichtung y ausgerichtete zweite Langlöcher 145 auf, wie beispielsweise gut in der in Figur 4 gezeigten Ansicht auf den Translations-Rotations-Beschlag 100 von unten bei ausgeblendetem ersten Korpus 2 zu erkennen ist.

Durch die ersten Langlöcher 141 sind am ersten Korpus 2 befestigte erste Halteelemente 101 geführt. Durch die zweiten Langlöcher 145 sind an der ersten Beschlagplatte 110 befestigte zweite Halteelemente 102 geführt. Die Halteelemente 101 und die Halteelemente 102 sind dabei insbesondere als Bolzen oder Schrauben ausgebildet, wie es beispielhaft in Figur 2 dargestellt ist. Die Langlöcher 145 sind bevorzugt im Bereich einer Auswölbung 144 der Basisplatte 140 eingebracht, um Köpfe 103 der Halteelemente 102 oberhalb der der Basisplatte 140 zugewandten Oberseite des ersten Korpus 2 unterbringen zu können.

Die Stelleinheiten 4, 5, mit denen die erste Beschlagplatte 110 relativ zum ersten Korpus 2 ausgerichtet bzw. justiert werden können, bestehen bei der hier gezeigten Ausführungsvariante aus einem ersten Kragen 142 und einem zweiten Kragen 143, die aus der Ebene der Basisplatte 140 in z-Richtung senkrecht zu der Ebene der Basisplatte 140 umgebogen sind sowie einer jeweiligen ersten Stellschraube 104 bzw. zweiten Stellschraube 105.

Der erste Kragen 142, der senkrecht zur ersten Stellrichtung x ausgerichtet ist, und der zweite Kragen 143, der senkrecht zur zweiten Stellrichtung y ausgerichtet ist, weisen jeweils eine Gewindebohrung auf, die mit dem Gewinde der jeweiligen ersten Stellschraube 104 bzw. zweiten Stellschraube 105 in Eingriff steht.

Ein Kopf- oder Kragenstück der ersten Stellschraube 104 ist dabei ortsfest, aber drehbar am ersten Korpus 2 fixiert. Diese Fixierung erfolgt hier über einen ersten Halter 150 der Verstellanordnung, der zwischen der Basisplatte 140 und der ersten Beschlagplatte 110 positioniert ist und der verschiebbaren Halterung der Basisplatte 140 am ersten Korpus 2 dient. In diesem Halter 150 ist, wie in Figur 3 gut erkennbar ist, ein Anschlag 151 mit einer von einem seitlichen Rand her zugänglichen Durchgangsbohrung 152 angeordnet.

Der erste Halter 150 sowie ein in den Figuren 2 und 3 ebenfalls dargestellter zweiter Halter 160 sind mithilfe der erste Halteelemente 101 ortsfest an dem ersten Korpus 2 fixiert. Durch Drehen der ersten Stellschraube 104 wird so die Basisplatte 140 in x-Richtung relativ zum ersten Halter 150 und damit relativ zum ersten Korpus 2 um ein im Wesentlichen durch die Erstreckung des Gewindeabschnitts der ersten Stellschraube 104 in x-Richtung begrenztes Verstellmaß justierbar.

Die zweite Stellschraube 105 ist mit ihrem Kopf oder einem Kragenstück an einem vertikal, d.h. in z-Richtung sich erstreckenden Kragen 111 der ersten Beschlagplatte 110 ortsfest, aber drehbar gehalten. Durch Drehen der zweiten Stellschraube 105 erfolgt so ein Heranziehen oder Wegbewegen dieses Kragens 111 zu dem oder von dem zweiten Kragen 143 der Basisplatte 140 in y-Richtung.

Die Figuren 5a - 5c und 6a - 6d zeigen unterschiedliche Positionierungen der ersten Beschlagplatte 110 relativ zum ersten Korpus 2. In den Figuren 5a - 5c wird die Relativposition in der der Figur 4 entsprechenden Draufsicht auf die Basisplatte von der Seite des ersten Korpus 2 her gezeigt. So zeigt Figur 5a eine aus einer Neutralstellung in y-Richtung verschobene Stellung, während die Ausrichtung in x-Richtung neutral ist.

Figur 5b zeigt eine neutrale y-Position und eine maximale Verschiebung der ersten Beschlagplatte 110 in x-Richtung.

Figur 5c zeigt eine maximale Verschiebung der ersten Beschlagplatte 110 sowohl in x- als auch in y-Richtung.

Bei den Seitenansichten in den Figuren 6a - 6d zeigt Figur 6a eine Neutralstellung mit exakt übereinander angeordnetem ersten Korpus 2 und zweiten Korpus 3, während die Figuren 6b - 6d unterschiedliche Verschiebepositionen darstellen.

Bei der in den Figuren 7 - 9 gezeigten zweiten Ausführungsvariante eines erfindungsgemäßen Translations-Rotations-Beschlages 200 ist der eigentliche Translations-Rotations-Beschlag mit erster Beschlagplatte 210 und zweiter Beschlagplatte 220 und dazwischen angeordneten Wälzkörpern identisch zur anhand der Figuren 1-6 beschriebenen Ausführungsvariante.

Die Verstellanordnung weist auch hier ein Schiebeelement auf, das in diesem Fall als Führungskreuz 240 ausgebildet ist.

Das Führungskreuz 240 weist einen in der ersten Stellrichtung x ausgerichteten ersten Steg 241 und einen in der zweiten Stellrichtung y ausgerichteten zweiten Steg 242 auf. Die beiden Stege 241, 242 sind dabei bevorzugt miteinander verklebt oder verschweißt, oder einteilig hergestellt.

Der erste Steg 241 ist in eine Nut 251 einer am ersten Korpus 2 befestigten Basisplatte 250 in der ersten Stellrichtung x verschiebbar aufgenommen. Der zweite Steg 242 ist in einer Nut 261 einer an der ersten Beschlagplatte 210 befestigten Schiebeplatte 260 geführt.

Die bei dieser Ausführungsvariante bevorzugt eingesetzten Stelleinheiten 4, 5 bestehen hier aus zwei durch eine jeweilige Stellschraube 272 miteinander verbundene Stellkörper 270, 271, deren Abstand durch Drehen der Stellschraube 272 verstellbar ist. Die beiden Stelleinheiten 4, 5 sind hier, wie in den Figuren 7 und 8 dargestellt ist, mit ihrem ersten Stellkörper 270 ortsfest an der Basisplatte 250 und mit dem zweiten Stellkörper 271 an der Schiebeplatte 260 fixiert.

Bevorzugt ist die Nut 261 und der darin aufgenommene zweite Steg 242 des Führungskreuzes 240 zur ersten Beschlagplatte 210 durch eine Deckplatte 252 abgedeckt, die über zwei Fixierungsarme an der Basisplatte 250 befestigt ist.

Wie in den Figuren 9a und 9b dargestellt ist, weist der erste Stellkörper 270 zwei Nuten 273, 274 auf, die der ortsfesten aber drehbaren Fixierung der Stellschraube 272 dienen. Durch Drehen der Stellschraube 272 erfolgt so ein Heranziehen oder Wegbewegen des zweiten Stellkörpers 271 relativ zum ersten Stellkörper 270.

Bei der in den Figuren 10-13 gezeigten Ausführungsvariante des Translations-Rotations-Beschlages 300 weist die Verstellanordnung zwei in der ersten Stellrichtung x verschiebbar am ersten Korpus 2 gehaltene erste L-förmige Schiebeelemente 350 auf sowie zwei in der zweiten Stellrichtung y verschiebbar am ersten Korpus 2 gehaltene zweite L-förmige Schiebeelemente 360, wobei die ersten Schiebeelemente 350 senkrecht zu den zweiten Schiebeelementen 360 ausgerichtet sind.

Auch hier ist der eigentliche Translations-Rotations-Beschlag mit der ersten Beschlagplatte 310 und einer hier nicht dargestellten zweiten Beschlagplatte analog zu der in den Figuren 1 - 6 beschriebenen Ausführungsvariante ausgeführt.

Lediglich an der dem ersten Korpus 2 zugewandten Unterseite der ersten Beschlagplatte 310 sind, wie in Figur 11 dargestellt ist, Führungsbuchsen 311, 312 angeformt oder befestigt, in denen jeweils der zweite Schenkel 352, 362 der L-förmigen Schiebeelemente 350, 360 aufgenommen ist und in Längsrichtung der jeweiligen Führungsbuchse 311, 312 verschiebbar ist.

Der jeweilige erste Schenkel 351, 361 ist bevorzugt senkrecht zum jeweiligen zweiten Schenkel 352, 362 des jeweiligen Schiebeelements 350, 360 ausgerichtet.

Die ersten Schenkel 351, 361 der Schiebeelemente 350, 360 sind in am ersten Korpus 2 befestigten Halteelementen 340 aufgenommen. Auch die Halteelemente 340 weisen Führungsbuchsen zur Führung der ersten Schenkel 351, 361 auf, wie es beispielhaft in den Figuren 13a und 13b gezeigt ist.

Zur Ausrichtung der ersten Beschlagplatte 310 relativ zum ersten Korpus 2 sind die Schiebeelemente 350, 360 mit Stellschrauben 370 verschiebbar in den am ersten Korpus 2 befestigten Halteelementen 340 aufgenommen.

Bei der in den Figuren 13a und 13b gezeigten Ausführungsvariante sind die Stellschrauben 73 als Exzenterschrauben ausgebildet, die in Langlöcher eines in das jeweilige Halteelement 340 vorstehenden Schenkels 351, 361 der Schiebeelemente 350, 360 vorstehen, so dass durch Drehen der Exzenterschraube eine lineare Verschiebebewegung in Richtung des ersten Schenkels 351 der Schiebeelemente 350, 360 bewirkt wird. Durch die dazu senkrechte Ausrichtung der zweiten Schenkel 352, 362, die in entsprechend ausgerichteten Hülsen 311, 312 an der dem ersten Korpus 2 zugewandten Unterseite der ersten Beschlagplatte 310 aufgenommen sind, erfolgt so ein Verschieben der ersten Beschlagplatte 310 in Richtung der Längserstreckung des ersten Schenkels 351, 361 der jeweiligen Schiebeelemente 350, 360.

In den Figuren 12a - 12e sind unterschiedliche Verschiebepositionen der ersten Beschlagplatte 310 relativ zu den ortsfest am ersten Korpus 2 festgelegten Halteelementen 340 dargestellt. Bei dieser Ausführungsvariante sind anstelle der als Exzenterschrauben ausgebildeten Stellschrauben 370 in den Figuren 12a und 12b Stellschrauben 370 gezeigt, die sich durch den zweiten Schenkel 352, 362 des jeweiligen Schiebeelements 350, 360 hindurch erstrecken, wobei die zweiten Schenkel 352, 362 hier mit Innengewinden versehen sind, so dass durch Drehen der Stellschrauben 370 eine Translationsbewegung des Schiebeelements 350, 360 in Richtung der Längserstreckung des zweiten Schenkels 352, 362 bewirkt wird. Die Stellschraube 370 ist dabei ortsfest, aber drehbar an der ersten Beschlagplatte 310 gehalten.

Bei der alternativen Ausführungsvariante gemäß Figur 12c, 12d und 12e greift die Stellschraube 370 ähnlich der anhand der Figuren 1 - 6 gezeigten Ausführungsvariante in eine Gewindebohrung eines Kragens 314 der ersten Beschlagplatte 310 ein und ist mit ihrem Kopf oder einem Kragenstück ortsfest, aber drehbar am Halteelement 340 fixiert.

Figur 12c zeigt dabei eine Mittel- oder Neutralstellung der Verstellanordnung, während Figuren 12d und 12e jeweilige maximale Verstellpositionen zeigen.

Die Figuren 11a - 11c zeigen ebenfalls jeweilige unterschiedliche Verstellpositionen der ersten Beschlagplatte 310 relativ zu den ortsfest am ersten Korpus 2 befestigten Halteelementen 340.

Bei der in den Figuren 14 - 16b gezeigten nochmals alternativen Ausführungsvariante ist zur gleichzeitigen Translations-Rotations-Bewegung an der ersten Beschlagplatte 410 ein Führungselement 430 angeordnet, das in einer an oder in der zweiten Beschlagplatte 420 angeordneten kurvig verlaufenden Führungsbahn 421 verfahrbar ist. Die Translations-Bewegung wird dabei durch eine drehbar an der zweiten Beschlagplatte 420 festgelegten Auszugsführung geführt, mit bevorzugt zwei Führungsschienen 401 und in diesen in Translationsrichtung A verschiebbar geführten Laufschienen 402, wie es in Figur 15 dargestellt ist. Ein Rotationslager 403 ist dabei in eine entsprechende Aufnahme 422 der zweiten Beschlagplatte 420 aufgenommen und über ein Koppelstück 404 mit den Laufschienen 402 der Auszugsführung gekoppelt.

Wie weiter in den Figuren 14, 15, 16a und 16b gezeigt ist, ist bei dieser Ausführungsvariante des Translations-Rotations-Beschlages 400 das Schiebeelement analog zur anhand der Figuren 7 - 9 beschriebenen Ausführungsvariante als Führungskreuz 440 mit einem in der ersten Stellrichtung x ausgerichteten ersten Steg 441 und einem in der zweiten Stellrichtung y ausgerichteten zweiten Steg 442 ausgebildet.

Der erste Steg 441 ist dabei in einer Nut 451 einer am ersten Korpus 2 befestigten Basisplatte 450 in der ersten Stellrichtung x verschiebbar aufgenommen. Der zweite Steg 442 ist in einer Nut 411 der ersten Beschlagplatte 410 geführt.

Auch bei dieser Ausführungsvariante werden bevorzugt die aus der in den Figuren 7 - 9 beschriebenen Ausführungsvariante eingesetzten Stelleinheiten 4, 5 eingesetzt, die jeweils zwei durch eine jeweilige Stellschraube 472 miteinander verbundene Stellkörper 470, 471 aufweisen, deren Abstand durch Drehen der Stellschraube 472 verstellbar ist.

Ein erster Stellkörper 470 ist hier an der Basisplatte 450 befestigt, während der jeweilige zweite Stellkörper 471 an der Beschlagplatte 410 befestigt ist. Die Ausrichtung der Stelleinheiten 4, 5 bezieht sich auch hier auf die Ausrichtung der Längsachse der Stellschrauben 472, wobei die Stellschraube der ersten Stelleinheit 4 orthogonal zur Stellschrauben 472 der zweiten Stelleinheit 5 ausgerichtet ist.

Wie weiter in den Figuren 14 und 15 dargestellt ist, weisen die Basisplatte 450 und die erste Beschlagplatte 410 jeweilige Führungsschlitze 412, 452 zur Aufnahme von die Basisplatte 450 und die erste Beschlagplatte 410 aneinander in einer Richtung z senkrecht zur Ebene der Basisplatte 450 fixierenden Nieten 460 auf. Die Führungsschlitze 412, 452 erstrecken sich in jeweils einer der Stellrichtungen x, y, wobei jeweils teilweise überlappende Führungsschlitze 412, 452, durch die ein gemeinsamer Niet 460 durchgeführt ist, in unterschiedliche der Stellrichtungen x, y ausgerichtet sind.

In den Figuren 16a und 16b sind relativ zueinander unterschiedliche Positionen der in diesem Fall bevorzugt mit dem zweiten Korpus 3 fixierten Basisplatte 450 relativ zur ersten Beschlagplatte 410 dargestellt.

### Bezugszeichenliste

- 1: Möbel- oder Haushaltsgeräteelement
- 2: erster Korpus
- 3: zweiter Korpus
- 4: Stelleinheit
- 5: Stelleinheit

- 100: Translations-Rotations-Beschlag
- 101: erstes Halteelement
- 102: zweites Halteelement
- 103: Kopf
- 104: erste Stellschraube
- 105: zweite Stellschraube
- 110: erste Beschlagplatte
- 111: Kragen
- 112: Laufrille
- 113: Führungszapfen
- 114: Schlitten
- 120: zweite Beschlagplatte
- 122: Laufrille
- 130: Wälzkörperkäfig
- 131: Wälzkörper
- 140: Basisplatte
- 141: Langloch
- 142: erster Kragen
- 143: zweiter Kragen
- 144: Auswölbung
- 145: Langloch
- 150: erster Halter
- 151: Anschlag
- 152: Durchgangsbohrung
- 160: zweiter Halter

- 200: Translations-Rotations-Beschlag
- 210: erste Beschlagplatte
- 220: zweite Beschlagplatte
- 240: Führungskreuz
- 241: erster Steg
- 242: zweiter Steg
- 250: Basisplatte
- 251: Nut
- 252: Deckplatte
- 260: Schiebeplatte
- 261: Nut
- 270: erster Stellkörper
- 271: zweiter Stellkörper
- 272: Stellschraube
- 273: Nut
- 274: Nut

- 300: Translations-Rotations-Beschlag
- 310: erste Beschlagplatte
- 311: Führungsbuchse
- 312: Führungsbuchse
- 314: Kragen
- 320: zweite Beschlagplatte
- 340: Haltelement
- 350: Schiebeelement
- 351: erster Schenkel
- 352: zweiter Schenkel
- 360: Schiebeelement
- 361: erster Schenkel
- 362: zweiter Schenkel
- 370: Stellschraube

- 400: Translations-Rotations-Beschlag
- 401: Führungsschiene
- 402: Laufschiene
- 403: Rotationslager
- 404: Koppelstück
- 410: erste Beschlagplatte
- 411: Nut
- 412: Führungsschlitz
- 420: zweite Beschlagplatte
- 421: Führungsbahn
- 422: Aufnahme
- 430: Führungselement
- 440: Führungskreuz
- 441: erster Steg
- 442: zweiter Steg
- 450: Basisplatte
- 451: Nut
- 452: Führungsschlitz
- 460: Niet
- 470: erster Stellkörper
- 471: zweiter Stellkörper
- 472: Stellschraube

- x: Stellrichtung
- y: Stellrichtung
- z: Richtung

- R₁, R₂: Drehrichtung
- A: Translationsrichtung

## Patentansprüche

1. Translations-Rotations-Beschlag (100, 200, 300, 400) zur zumindest teilweise zwangsgeführten gleichzeitigen Translations-Rotations-Bewegung eines ersten Korpus (2) relativ zu einem zweiten Korpus (3) in einer von zwei möglichen entgegengesetzten Drehrichtungen (R₁, R₂) und in einer vorbestimmten Translationsrichtung (A), aufweisend eine mit dem ersten Korpus (2) gekoppelte erste Beschlagplatte (110, 210, 310, 410) und eine mit dem zweiten Korpus (3) gekoppelte, gleichzeitig translatorisch und rotatorisch zur ersten Beschlagplatte (110, 210, 310, 410) bewegbare zweite Beschlagplatte (120, 220, 420),
**gekennzeichnet durch**
wenigstens eine an der ersten Beschlagplatte (110, 210, 310, 410) verschiebbar festgelegte Verstellanordnung zur unabhängigen Ausrichtung der ersten Beschlagplatte (110, 210, 310, 410) relativ zum ersten Korpus (2) in zwei senkrecht zueinander stehenden Stellrichtungen (x, y) in der Ebene der Translations-Rotations-Bewegung des ersten Korpus (2) relativ zum zweiten Korpus (3) um ein begrenztes Verstellmaß.

2. Translations-Rotations-Beschlag (100, 200, 400) nach Anspruch 1, **dadurch gekennzeichnet, dass** die Verstellanordnung ein in der ersten Stellrichtung (x) verschiebbar am ersten Korpus (2) gehaltenes Schiebeelement aufweist, das in der zweiten Stellrichtung (y) verschiebbar an der ersten Beschlagplatte (110, 210, 410) gehalten ist und wenigstens zwei Stelleinheiten (4, 5) zur Einstellung der ersten Beschlagplatte (110, 210, 410) in der ersten Stellrichtung (x) und der zweiten Stellrichtung (y).

3. Translations-Rotations-Beschlag (100) nach Anspruch 2, **dadurch gekennzeichnet, dass** das Schiebeelement als Basisplatte (140) mit mehreren in der ersten Stellrichtung (x) ausgerichteten ersten Langlöchern (141) und mehreren in der zweiten Stellrichtung (y) ausgerichteten zweiten Langlöchern (145) ausgebildet ist, wobei durch die ersten Langlöcher (141) hindurch am ersten Korpus (2) befestigte erste Halteelemente (101) und durch die zweiten Langlöcher (145) hindurch an der ersten Beschlagplatte (110) befestigte zweite Halteelemente (102) geführt sind, wobei die Halteelemente (101, 102) insbesondere als Bolzen oder Schrauben ausgebildet sind.

4. Translations-Rotations-Beschlag (100) nach Anspruch 3, **dadurch gekennzeichnet, dass** die Basisplatte (140) einen mit der ersten Stelleinheit (4) in Wirkverbindung stehenden, senkrecht zur ersten Stellrichtung (x) ausgerichteten ersten Kragen (142) mit einer Gewindebohrung und einen mit der zweiten Stelleinheit (5) in Wirkverbindung stehenden, senkrecht zur zweiten Stellrichtung (y) ausgerichteten zweiten Kragen (143) mit einer Gewindebohrung aufweist, wobei in die Gewindebohrung des ersten Kragens (142) eine am ersten Korpus (2) ortsfest gehaltene erste Stellschraube (104) und in die Gewindebohrung des zweiten Kragens (143) eine an der ersten Beschlagplatte (110) ortsfest gehaltene zweite Stellschraube (105) aufgenommen ist.

5. Translations-Rotations-Beschlag (200) nach Anspruch 2, **dadurch gekennzeichnet, dass** das Schiebeelement als Führungskreuz (240) mit einem in der ersten Stellrichtung (x) ausgerichteten ersten Steg (241) und einem in der zweiten Stellrichtung (y) ausgerichteten zweiten Steg (242) ausgebildet ist, wobei der erste Steg (241) in einer Nut (251) einer am ersten Korpus (2) befestigten Basisplatte (250) in der ersten Stellrichtung (x) verschiebbar aufgenommen ist und der zweite Steg (242) in einer Nut (261) einer an der ersten Beschlagplatte (210) befestigten Schiebeplatte (260) geführt sind.

6. Translations-Rotations-Beschlag (200) nach Anspruch 5, **dadurch gekennzeichnet, dass** die Stelleinheiten (4, 5) ortsfest an der Basisplatte (250) und der Schiebeplatte (260) festgelegt sind.

7. Translations-Rotations-Beschlag (200) nach Anspruch 6, **dadurch gekennzeichnet, dass** die Stelleinheiten (4, 5) zwei durch eine jeweilige Stellschraube (272) miteinander verbundene Stellkörper (270, 271) aufweisen, deren Abstand durch Drehen der Stellschraube (272) verstellbar ist.

8. Translations-Rotations-Beschlag (200) nach einem der Ansprüche 5 bis 7, **dadurch gekennzeichnet, dass** die Nut der Schiebeplatte (260) zur ersten Beschlagplatte (210) mit einer an der Basisplatte befestigten Deckplatte (252) abgedeckt ist.

9. Translations-Rotations-Beschlag (300) nach Anspruch 1, **dadurch gekennzeichnet, dass** die Verstellanordnung zwei in der ersten Stellrichtung (x) verschiebbar am ersten Korpus (2) gehaltene erste L-förmige Schiebeelemente (350) aufweist sowie zwei in der zweiten Stellrichtung (y) verschiebbar am ersten Korpus (2) gehaltene zweite L-förmige Schiebeelemente (360), wobei die ersten Schiebeelemente (350) senkrecht zu den zweiten Schiebeelementen (360) ausgerichtet sind.

10. Translations-Rotations-Beschlag (300) nach Anspruch 9, **dadurch gekennzeichnet, dass** die Schiebeelemente (350, 360) mit Stellschrauben (370) verschiebbar in am ersten Korpus (2) befestigten Haltelementen (340) aufgenommen sind.

11. Translations-Rotations-Beschlag (300) nach Anspruch 9, **dadurch gekennzeichnet, dass** die Stellschrauben (370) als Exzenterschrauben ausgebildet sind, die in Langlöcher eines in das jeweilige Haltelement (340) vorstehenden Schenkels (351, 361) der Schiebeelemente (350, 360) vorstehen.

12. Translations-Rotations-Beschlag (100, 200, 300) nach einem der vorstehenden Ansprüche, **dadurch gekennzeichnet, dass** die erste Beschlagplatte (110, 210, 310) und die zweite Beschlagplatte (120, 220) zur gleichzeitigen Translations-Rotations-Bewegung jeweils Laufrillen (112, 212) in einander zugewandten Lagerflächen aufweisen, in denen Wälzkörper (131) geführt sind.

13. Translations-Rotations-Beschlag (400) nach Anspruch 2, **dadurch gekennzeichnet, dass** das Schiebeelement als Führungskreuz (440) mit einem in der ersten Stellrichtung (x) ausgerichteten ersten Steg (441) und einem in der zweiten Stellrichtung (y) ausgerichteten zweiten Steg (442) ausgebildet ist, wobei der erste Steg (441) in einer Nut (451) einer am ersten Korpus (2) befestigten Basisplatte (450) in der ersten Stellrichtung (x) verschiebbar aufgenommen ist und der zweite Steg (442) in einer Nut (411) der ersten Beschlagplatte (410) geführt ist.

14. Translations-Rotations-Beschlag (400) nach Anspruch 13, **dadurch gekennzeichnet, dass** die Stelleinheiten (4, 5) zwei durch eine jeweilige Stellschraube (472) miteinander verbundene Stellkörper (470, 471) aufweisen, deren Abstand durch Drehen der Stellschraube (472) verstellbar ist, wobei ein erster Stellkörper (470) an der ersten Beschlagplatte (410) und ein zweiter Stellkörper (470) an der Basisplatte (450) befestigt ist und die Stellschrauben (472) orthogonal zueinander ausgerichtet sind.

15. Translations-Rotations-Beschlag (200) nach Anspruch 14, **dadurch gekennzeichnet, dass** die Basisplatte (450) und die erste Beschlagplatte (410) jeweilige Führungsschlitze (412, 452) zur Aufnahme von die Basisplatte (450) und die erste Beschlagplatte (410) aneinander in einer Richtung (z) senkrecht zur Ebene der Basisplatte (450) fixierenden Nieten (460) aufweisen, die sich in einer der Stellrichtungen (x) erstrecken, wobei jeweils teilweise überlappende Führungsschlitze (412, 452) in unterschiedliche der Stellrichtungen (x, y) ausgerichtet sind.

16. Translations-Rotations-Beschlag (400) nach einem der Ansprüche 13 bis 15, **dadurch gekennzeichnet, dass** zur gleichzeitigen Translations-Rotations-Bewegung an der ersten Beschlagplatte (410) ein Führungselement (430) angeordnet ist, das in einer an oder in der zweiten Platte (420) angeordneten kurvig verlaufenden Führungsbahn (421) verfahrbar ist.

17. Möbel- oder Haushaltsgeräteelement (1), aufweisend
- einen ersten Korpus (2) und einen relativ zu diesem bewegbaren zweiten Korpus (3),
- einen Translations-Rotations-Beschlag, mit dem der zweite Korpus (3) relativ zum ersten Korpus (2) in einer vorbestimmten Translationsrichtung (A) und gleichzeitig in einer von zwei möglichen entgegengesetzten Drehrichtungen (R₁, R₂) bewegbar ist,
**dadurch gekennzeichnet, dass**
- der Translations-Rotations-Beschlag (100, 200, 300, 400) gemäß einem der vorstehenden Ansprüche ausgebildet ist.

## Claims

1. Translational-rotational fitting (100, 200, 300, 400) for the at least partially constrained simultaneous translational-rotational movement of a first body (2) relative to a second body (3) in one of two possible opposite directions of rotation (R₁, R₂) and in a predetermined direction of translation (A), comprising a first fitting plate (110, 210, 310, 410) coupled to the first body (2) and a second fitting plate (120, 220, 420) coupled to the second body (3) and simultaneously movable in translation and rotation relative to the first fitting plate (110, 210, 310, 410),
**characterized by**
at least one adjustment arrangement, which is displaceably fixed on the first fitting plate (110, 210, 310, 410), for independently aligning the first fitting plate (110, 210, 310, 410) relative to the first body (2) in two mutually perpendicular adjusting directions (x, y) in the plane of the translational-rotational movement of the first body (2) relative to the second body (3) by a limited adjustment dimension.

2. Translational-rotational fitting (100, 200, 400) according to claim 1, **characterized in that** the adjustment arrangement has a sliding element which is held displaceably on the first body (2) in the first adjusting direction (x) and which is held displaceably on the first fitting plate (110, 210, 410) in the second adjusting direction (y), and at least two adjusting units (4, 5) for adjusting the first fitting plate (110, 210, 410) in the first adjusting direction (x) and the second adjusting direction (y).

3. Translational-rotational fitting (100) according to claim 2, **characterized in that** the sliding element is designed as a base plate (140) with a plurality of first elongated holes (141) aligned in the first adjusting direction (x) and a plurality of second elongated holes (145) aligned in the second adjusting direction (y), wherein first retaining elements (101) fastened to the first body (2) are guided through the first elongated holes (141) and second retaining elements (102) fastened to the first fitting plate (110) are guided through the second elongated holes (145), wherein the retaining elements (101, 102) are designed in particular as bolts or screws.

4. Translational-rotational fitting (100) according to claim 3, **characterized in that** the base plate (140) has a first collar (142) with a threaded bore which is in operative connection with the first adjusting unit (4) and is aligned perpendicularly to the first actuating direction (x), and a second collar (143) with a threaded bore which is in operative connection with the second adjusting unit (5), and is aligned perpendicularly to the second actuating direction (y), wherein a first adjusting screw (104) held in a fixed position on the first body (2) is received in the threaded bore of the first collar (142) and a second adjusting screw (105) held in a fixed position on the first fitting plate (110) is received in the threaded bore of the second collar (143).

5. Translational-rotational fitting (200) according to claim 2, **characterized in that** the sliding element is designed as a guide cross (240) with a first web (241) aligned in the first actuating direction (x) and a second web (242) aligned in the second actuating direction (y), wherein the first web (241) is received in a groove (251) of a base plate (250) fastened to the first body (2) so as to be displaceable in the first adjusting direction (x) and the second web (242) is guided in a groove (261) of a sliding plate (260) fastened to the first fitting plate (210).

6. Translational-rotational fitting (200) according to claim 5, **characterized in that** the adjusting units (4, 5) are fixedly secured to the base plate (250) and the sliding plate (260).

7. Translational-rotational fitting (200) according to claim 6, **characterized in that** the adjusting units (4, 5) have two adjusting bodies (270, 271) which are connected to one another by a respective adjusting screw (272) and the distance between which can be adjusted by turning the adjusting screw (272).

8. Translational-rotational fitting (200) according to one of claims 5 to 7, **characterized in that** the groove of the sliding plate (260) to the first fitting plate (210) is covered with a cover plate (252) fixed to the base plate.

9. Translational-rotational fitting (300) according to claim 1, **characterized in that** the adjustment arrangement has two first L-shaped sliding elements (350) held displaceably on the first body (2) in the first adjusting direction (x) and two second L-shaped sliding elements (360) held displaceably on the first body (2) in the second adjusting direction (y), the first sliding elements (350) being aligned perpendicular to the second sliding elements (360).

10. Translational-rotational fitting (300) according to claim 9, **characterized in that** the sliding elements (350, 360) are displaceably received by adjusting screws (370) in retaining elements (340) fastened to the first body (2).

11. Translational-rotational fitting (300) according to claim 9, **characterized in that** the adjusting screws (370) are designed as eccentric screws which project into elongated holes of a leg (351, 361) of the sliding elements (350, 360) projecting into the respective retaining element (340).

12. Translational-rotational fitting (100, 200, 300) according to one of the preceding claims, **characterized in that** the first fitting plate (110, 210, 310) and the second fitting plate (120, 220) each have running grooves (112, 212) in mutually facing bearing surfaces, in which rolling elements (131) are guided, for simultaneous translational-rotational movement.

13. Translational-rotational fitting (400) according to claim 2, **characterized in that** the sliding element is designed as a guide cross (440) with a first web (441) aligned in the first actuating direction (x) and a second web (442) aligned in the second actuating direction (y), wherein the first web (441) is received in a groove (451) of a base plate (450) fastened to the first body (2) so as to be displaceable in the first adjusting direction (x) and the second web (442) is guided in a groove (411) of the first fitting plate (410).

14. Translational-rotational fitting (400) according to claim 13, **characterized in that** the adjusting units (4, 5) have two adjusting bodies (470, 471) which are connected to one another by a respective adjusting screw (472) and the distance between which can be adjusted by turning the adjusting screw (472), a first adjusting body (470) being fastened to the first fitting plate (410) and a second adjusting body (470) being fastened to the base plate (450), and the adjusting screws (472) being aligned orthogonally to one another.

15. Translational-rotational fitting (200) according to claim 14, **characterized in that** the base plate (450) and the first fitting plate (410) have respective guide slots (412, 452) for receiving rivets (460) fixing the base plate (450) and the first fitting plate (410) to each other in a direction (z) perpendicular to the plane of the base plate (450), which extend in one of the positioning directions (x), wherein partially overlapping guide slots (412, 452) are aligned in different ones of the positioning directions (x, y).

16. Translational-rotational fitting (400) according to one of claims 13 to 15, **characterized in that** a guide element (430) is arranged on the first fitting plate (410) for simultaneous translational-rotational movement, which guide element is movable in a curved guide track (421) arranged on or in the second plate (420).

17. Furniture or household appliance element (1), comprising
- a first body (2) and a second body (3) that can be moved relative to it,
- a translational-rotational fitting with which the second body (3) can be moved relative to the first body (2) in a predetermined direction of translation (A) and simultaneously in one of two possible opposite directions of rotation (R₁, R₂)
**characterized in that**
- the translational-rotational fitting (100, 200, 300, 400) is designed according to one of the preceding claims.

## Revendications

1. Ferrure pour rotation et translation (100, 200, 300, 400) destinée à assurer au moins partiellement le mouvement simultané en translation et en rotation par guidage forcé d'un premier corps (2) par rapport à un second corps (3) dans l'une de deux directions de rotation opposées possibles (R₁, R₂) et dans une direction de translation prédéfinie (A), présentant une première plaque de ferrure (110, 210, 310, 410) qui est couplée au premier corps (2) et une seconde plaque de ferrure (120, 220, 420) qui est couplée au second corps (3) et est simultanément mobile en translation et en rotation par rapport à la première plaque de ferrure (110, 210, 310, 410),
**caractérisée par**
au moins un dispositif de réglage fixé de manière déplaçable sur la première plaque de ferrure (110, 210, 310, 410) pour permettre l'alignement indépendant, selon un degré de réglage limité, de la première plaque de ferrure (110, 210, 310, 410) par rapport au premier corps (2) dans deux directions de réglage (x, y) qui sont perpendiculaires l'une à l'autre dans le plan du mouvement en translation et en rotation du premier corps (2) par rapport au second corps (3).

2. Ferrure pour rotation et translation (100, 200, 400) selon la revendication 1, **caractérisée en ce que** le dispositif de réglage présente un élément coulissant maintenu sur le premier corps (2) de manière déplaçable dans la première direction de réglage (x) et qui est maintenu sur la première plaque de ferrure (110, 210, 410) de manière déplaçable dans la seconde direction de réglage (y), ainsi qu'au moins deux unités de réglage (4, 5) pour régler la première plaque de ferrure (110, 210, 410) dans la première direction de réglage (x) et la seconde direction de réglage (y).

3. Ferrure pour rotation et translation (100) selon la revendication 2, **caractérisée en ce que** l'élément coulissant est conçu sous la forme d'une plaque de base (140) avec plusieurs premiers trous allongés (141) alignés dans la première direction de réglage (x) et plusieurs seconds trous allongés (145) alignés dans la seconde direction de réglage (y), dans laquelle des premiers éléments de retenue (101) attachés au premier corps (2) sont guidés à travers les premiers trous allongés (141) et des seconds éléments de retenue (102) attachés à la première plaque de ferrure (110) sont guidés à travers les seconds trous allongés (145), les éléments de retenue (101, 102) étant conçus en particulier sous la forme de boulons ou de vis.

4. Ferrure pour rotation et translation (100) selon la revendication 3, **caractérisée en ce que** la plaque de base (140) présente un premier collier (142) avec un alésage fileté et qui est en liaison fonctionnelle avec la première unité de réglage (4) et est aligné perpendiculairement à la première direction de réglage (x) ainsi qu'un second collier (143) avec un alésage fileté et qui est en liaison fonctionnelle avec la seconde unité de réglage (5) et est aligné perpendiculairement à la seconde direction de réglage (y), dans laquelle une première vis de réglage (104) maintenue en place sur le premier corps (2) est reçue dans l'alésage fileté du premier collier (142) et une seconde vis de réglage (105) maintenue en place sur la première plaque de ferrure (110) est reçue dans l'alésage fileté du second collier (143).

5. Ferrure pour rotation et translation (200) selon la revendication 2, **caractérisée en ce que** l'élément coulissant est conçu sous la forme d'une croix de guidage (240) avec une première traverse (241) alignée dans la première direction de réglage (x) et une seconde traverse (242) alignée dans la seconde direction de réglage (y), dans laquelle la première traverse (241) est reçue dans une rainure (251) d'une plaque de base (250) attachée au premier corps (2) de manière déplaçable dans la première direction de réglage (x) et la seconde traverse (242) est guidée dans une rainure (261) d'une plaque coulissante (260) attachée à la première plaque de ferrure (210).

6. Ferrure pour rotation et translation (200) selon la revendication 5, **caractérisée en ce que** les unités de réglage (4, 5) sont fixées en place sur la plaque de base (250) et la plaque coulissante (260).

7. Ferrure pour rotation et translation (200) selon la revendication 6, **caractérisée en ce que** les unités de réglage (4, 5) présentent deux corps de réglage (270, 271) qui sont reliés l'un à l'autre par une vis de réglage (272) respective et dont la distance peut être réglée en tournant la vis de réglage (272).

8. Ferrure pour rotation et translation (200) selon l'une des revendications 5 à 7, **caractérisée en ce que** la rainure de la plaque coulissante (260) par rapport à la première plaque de ferrure (210) est recouverte d'une plaque de recouvrement (252) attachée à la plaque de base.

9. Ferrure pour rotation et translation (300) selon la revendication 1, **caractérisée en ce que** le dispositif de réglage présente deux premiers éléments coulissants (350) en forme de L maintenus sur le premier corps (2) de manière déplaçable dans la première direction de réglage (x) ainsi que deux seconds éléments coulissants (360) en forme de L maintenus sur le premier corps (2) de manière déplaçable dans la seconde direction de réglage (y), les premiers éléments coulissants (350) étant alignés perpendiculairement aux seconds éléments coulissants (360).

10. Ferrure pour rotation et translation (300) selon la revendication 9, **caractérisée en ce que** les éléments coulissants (350, 360) sont reçus de manière déplaçable dans des éléments de retenue (340) attachés au premier corps (2) à l'aide de vis de réglage (370).

11. Ferrure pour rotation et translation (300) selon la revendication 9, **caractérisée en ce que** les vis de réglage (370) sont conçues sous la forme de vis excentrées qui font saillie dans des trous allongés d'une branche (351, 361) des éléments coulissants (350, 360) qui fait saillie dans l'élément de retenue (340) respectif.

12. Ferrure pour rotation et translation (100, 200, 300) selon l'une des revendications précédentes, **caractérisée en ce que** la première plaque de ferrure (110, 210, 310) et la seconde plaque de ferrure (120, 220) présentent à chaque fois des encoches de roulement (112, 212) dans des surfaces de palier en regard l'une de l'autre pour le mouvement simultané en translation et en rotation, encoches dans lesquelles sont guidés des corps roulants (131).

13. Ferrure pour rotation et translation (400) selon la revendication 2, **caractérisée en ce que** l'élément coulissant est conçu sous la forme d'une croix de guidage (440) avec une première traverse (441) alignée dans la première direction de réglage (x) et une seconde traverse (442) alignée dans la seconde direction de réglage (y), dans laquelle la première traverse (441) est reçue dans une rainure (451) d'une plaque de base (450) attachée au premier corps (2) de manière déplaçable dans la première direction de réglage (x) et la seconde traverse (442) est guidée dans une rainure (411) de la première plaque de ferrure (410).

14. Ferrure pour rotation et translation (400) selon la revendication 13, **caractérisée en ce que** les unités de réglage (4, 5) présentent deux corps de réglage (470, 471) reliés l'un à l'autre par une vis de réglage (472) respective, dont la distance peut être réglée en tournant la vis de réglage (472), dans laquelle un premier corps de réglage (470) est attaché à la première plaque de ferrure (410) et un second corps de réglage (470) est attaché à la plaque de base (450) et les vis de réglage (472) sont alignées orthogonalement l'une à l'autre.

15. Ferrure pour rotation et translation (200) selon la revendication 14, **caractérisée en ce que** la plaque de base (450) et la première plaque de ferrure (410) présentent des fentes de guidage (412, 452) respectives pour recevoir des rivets (460) fixant la plaque de base (450) et la première plaque de ferrure (410) l'une à l'autre dans une direction (z) perpendiculairement au plan de la plaque de base (450) et qui s'étendent dans l'une des directions de réglage (x), dans laquelle les fentes de guidage (412, 452) se chevauchant partiellement l'une et l'autre sont alignées dans des directions de réglage (x, y) différentes.

16. Ferrure pour rotation et translation (400) selon l'une des revendications 13 à 15, **caractérisée en ce que,** pour le mouvement simultané en translation et en rotation, un élément de guidage (430) est disposé sur la première plaque de ferrure (410) et peut être déplacé dans un rail de guidage (421) s'étendant en courbe et disposé sur ou dans la seconde plaque (420).

17. Élément de mobilier ou d'électroménager (1), présentant
- un premier corps (2) et un second corps (3) mobile par rapport à celui-ci,
- une ferrure pour rotation et translation, avec laquelle le second corps (3) est mobile par rapport au premier corps (2) dans une direction de translation prédéfinie (A) et simultanément dans l'une de deux directions de rotation opposées possibles (R₁, R₂),
**caractérisé en ce que**
- la ferrure pour rotation et translation (100, 200, 300, 400) est conçue selon l'une des revendications précédentes.
